# EUROPÄISCHE PATENTSCHRIFT

(11) **EP 0 049 016 B1**
(45) Veröffentlichungstag und Bekanntmachung des Hinweises auf die Patenterteilung: **15.08.1984**
(21) Anmeldenummer: 81201039.5
(22) Anmeldetag: 17.09.1981
(51) Int. Cl.: B41J 11/34

(54) **Transportvorrichtung für Papierbahnen in Buchungsmaschinen**
Transport mechanism for webs of paper in accounting machines
Dispositif de transport pour des bandes de papier dans des machines comptables

(30) Priorität: 29.09.1980 DE 3036642
(43) Veröffentlichungstag der Anmeldung: 07.04.1982
(73) Patentinhaber: Philips Patentverwaltung GmbH, 22335 Hamburg (DE); Philips Electronics N.V., 5621 BA Eindhoven (NL)
(72) Erfinder: Weber, Wendelin, D-5900 Siegen 31 (DE); Rosenthal, Manfred, D-5242 Kirchen (DE)
(74) Vertreter: Hartmann, Heinrich, Dipl.-Ing.

## Beschreibung

Die Erfindung betrifft eine Transportvorrichtung für Papierbahnen mit zwei Traktoren je Papierbahn, die auf zwei zugeordneten Lagerwellen angeordnet und von mindestens einer Lagerwelle antreibbar sind und jeweils eine, Stifte aufweisende endlose Transportkette mit an ihren Längsseiten verschwenkbaren Halteklappen besitzen, bei der die Papierbahn über die eine Längsseite der zugeordneten Traktoren dem Druckwiderlager zugeführt, um dieses herumgeführt und über die andere Längsseite der zugeordneten Traktoren abgeführt wird und bei der an der, dem Druckwiderlager zugewandten Stirnseite der zugeordneten Traktoren jeweils ein Führungsstück angeordnet ist, um das die Papierbahn vor dem Druckwiderlager gekrümmt geführt ist.

Eine derartige Transportvorrichtung ist aus der DE-A-20 62 806 bekannt. Durch die doppelseitige Führung der Papierbahn am Traktor wird eine gute Führung um 180° um das als Walze ausgebildete Druckwiderlager erreicht. Da die Papierbahn sich je nach Luftfeuchtigkeit dehnen oder schrumpfen kann, ist am Traktor ein als Rolle ausgebildetes Umlenkorgan angeordnet, das dafür sorgt, daß das Papier stets unter etwa gleicher Spannung an der Druckwalze anliegt.

Beim Transport und Einspannen von Papierbahnen, insbesondere in die Druckvorrichtung einer Buchungsmaschine, ergeben sich jedoch Schwierigkeiten dadurch, daß einerseits das Einlegen in die Unterseite der Traktoren schwierig ist und andererseits bei mehrlagigen Papierbahnen die inneren Bahnen vor der Schreibwalze eine immer größer werdende Welle bilden, durch die die sogenannte Crimp-Lock-Haftung zerstört wird. Diese Haftung hält die einzelnen Bahnen in ihren mit einer Lochung versehenen Randbereichen aneinander fest. Ist aber einmal diese Heftung zerstört, so verschieben sich die Bahnen zueinander so stark, daß die Transportlochung zwischen den einzelnen Papierlagen nicht mehr übereinstimmt und die Stifte der Endloskette in sie nicht mehr eintreten können. Eine einwandfreie Führung der Papierbahnen ist dann nicht mehr möglich.

Der Erfindung liegt die Aufgabe zugrunde, eine Transportvorrichtung der eingangs genannten Art so auszubilden, daß ein Verschieben und Ausbeulen der Papierlagen der Papierbahn zueinander weitgehend vermieden wird und daß ein leichtes und bequemes Einlegen der Papierbahn in die Traktoren möglich ist.

Diese Aufgabe wird dadurch gelöst, daß die Führungsstücke von der Traktorstirnseite durchgehend bis an den Berührungsbereich heranreichen, in welchem die zugeführte Papierbahn das Druckwiderlager berührt, daß die beiden Traktoren mit einer ihrer beiden Lagerwellen um die andere Lagerwelle schwenkbar sind, und daß die Führungsstücke beim Abschwenken der Traktoren über die Oberfläche des Druckwiderlagers in die Abschwenkstellung hinübergeführt werden.

Eine durchgehend verlaufende Oberfläche der Führungsstücke, die dann in der Tangentialebene des Druckwiderlagers endet, bringt gegenüber den bekannten Anordnungen eine wesentliche Verbesserung in der Papierbahnführung.

Um das Einlegen der Papierbahnen in die Unterseite der jeweils zugeordneten beiden Traktoren zu erleichtern, sind gemäß der Erfindung die Traktoren mit den Führungsstücken um eine ihrer beiden Lagerwellen schwenkbar, wobei dann die Führungsstücke beim Abschwenken der Traktoren über das Druckwiderlager hinübergeführt werden.

Um Fertigungstoleranzen unwirksam zu machen, ist es zweckmäßig, die Führungsstücke gelenkig auf den zugeordneten Traktoren zu lagern und sie auf dem Druckwiderlager mit ihrem vorderen Teil abzustützen. Hierzu kann das jeweilige Führungsstück mit einem Gleitelement, z. B. einer Walze, Rolle oder einem Filzbelag am vorderen Teil versehen werden.

Die Zurückführung der Führungsstücke in die Lage, in der sie auf dem Druckwiderlager aufliegen, wird erreicht, indem sie beim Zurückschwenken der Traktoren gegen einen ortsfesten Anschlag anstoßen und dadurch entgegen der zugeordneten Totpunktfeder verschwenkt werden, die dann die Anlagekraft des Führungsstückes auf das Druckwiderlager erzeugt.

Ein besonders gutes Einlegen der Papierbahnen in die Unterseite der Traktoren ergibt sich, wenn diese um die hintere, vom Druckwiderlager entfernt angeordnete Lagerwelle geschwenkt werden. Dabei ist die vordere Lagerwelle auf der hinteren gelagert. Es ist auch möglich, die Führungsstücke nicht gelenkig sondern fest bzw. nachgiebig mit den zugeordneten Traktoren zu verbinden. Um in diesem Falle die Führungsstücke über das Druckwiderlager hinwegzuführen, ist der Abstand zwischen Druckwiderlager und den beiden Traktoren durch Verschieben eines dieser Teile soweit zu vergrößern, daß die Traktoren mit ihren Führungsstücken ungehindert verschwenkt werden können.

Die Erfindung wird im folgenden anhand eines Ausführungsbeispieles näher erläutert. Es zeigen :
Figur 1 eine perspektivische Ansicht der Transportvorrichtung nach der Erfindung,
Figur 2 die Seitenansicht der Vorrichtung im Schnitt und in Betriebsstellung und
Figur 3 die Seitenansicht der Vorrichtung im Schnitt bei abgeschwenkten Traktoren.

Die in den Figuren dargestellte Transportvorrichtung besteht aus den Seitenteilen 20 und 21, die über Laschen in bekannter Weise an einem Buchungsmaschinengestell befestigt sind. Die beiden Seitenteile werden durch die Lagerstange 16 und die Anschlagstange 19 fest miteinander verbunden. Außerdem ist an diesen Seitenteilen 20 und 21 ein Verbindungsblech 22 befestigt, das in der Figur 1 nicht dargestellt ist. In den Seitenteilen 20 und 21 ist die hintere Lagerwelle 6 gelagert. Diese wird synchron mit dem als Walze ausgebildeten Druckwiderlager 4 über das Getriebe 17 durch einen nicht dargestellten Elektromotor angetrieben. Sie kann jedoch auch manuell durch das Handrad 10 gedreht werden. Zum Einlegen der Papierbahn ist der Elektromotor nicht eingeschlatet, so daß der Papiervorschub von Hand erfolgt.

Auf der hinteren Lagerwelle 6 sind zwei Traktoren 2 so angeordnet, daß von ihr die in den Traktoren gelagerten endlosen Transportketten bewegt werden. Diese Transportketten besitzen Stifte 1 und 1a, die in die Perforation am Rand der Papierbahn eingreifen und dadurch diese transportieren. Auf der hinteren Lagerwelle 6 ist außerdem über Verbindungshebel 18 die vordere Lagerwelle 15 drehbar gelagert. Dadurch ist es möglich, die Traktoren um die hintere Lagerwelle 6 zu schwenken, wie dies in Fig. 1 bei einem Traktor angedeutet ist. In der Betriebsstellung liegen die Traktoren 2 auf der Lagerstange 16 auf während sie im abgeschwenkten Zustand an der Anschlagstange 19 anliegen.

Die abgeschwenkte Lage der Traktoren 2 ist aus Fig. 3 zu entnehmen. Zum Einlegen einer Papierbahn 7 in die Unterseite der Traktoren werden deren Halteklappen 3 seitlich abgeschwenkt. Da hierbei die Unterseite der Traktoren 2 zum Bediener gerichtet ist, ist das Einlegen der Papierbahn 7 leicht und bequem. Nach dem Einlegen der Papierbahn wird die Halteklappe 3 zurückbewegt und die Traktoren wieder in ihre Arbeitsstellung zurückgeschwenkt. Diese Arbeitsstellung ist in Fig. 2 dargestellt. Danach wird die Papierbahn 7 in die Andruckeinrichtung 8 mit Druckrolle eingeführt und um die Druckwalze 4 herumgelegt. Dabei bleibt während des Betriebes die Andruckeinrichtung 8 von der Druckwalze 4 abgeschwenkt. Anschließend werden die Halteklappen 3a hochgeschwenkt, so daß in an sich bekannter Weise die Papierbahn 7 mit ihren Perforationslöchern in die Stifte 1 der Transportketten eingelegt werden kann. Nach Zurückschwenken der Halteklappen 3a ist der Einspannvorgang der Papierbahn 7 beendet.

Bei mehrlagigen Papierbahnen 7 sind die einzelnen Bahnen im Bereich der Perforationslöcher zusammengeheftet. Da die Papierbahn 7 bei einer derartigen Transportführung die Walze um 180° umschlingt, werden die der Walze 4 naheliegenden Bahnen auf einem engeren Krümmungsradius geführt als die äußeren Bahnen der Papierbahn 7. Beim Transport einer mehrlagigen Papierbahn, insbesondere mit mehr als vier Lagen, entsteht nach kurzer Zeit vor dem Druckwiderlager 4 eine unterschiedliche Papierspannung. Die äußere Papierlage läuft mit der erforderlichen Spannung um das Druckwiderlager 4, während die inneren Lagen durch das Druckwiderlager einen Rückstau erfahren und eine große Welle vor dem Druckwiderlager 4 bilden, die bei längeren Papierbahnen anwächst und die sogenannte Crimp-Lock-Haftung zerstört. Die einzelnen Papierlagen verschieben sich daraufhin immer mehr, was schließlich zu Störungen im Transport der Papierbahn 7 führt. Um dies zu verhindern, sind an den Traktoren 2 Führungsstücke 9 angeordnet, die möglichst weit bis in den Bereich geführt sind, in welchem die Papierbahn 7 die Walze 4 berührt. Es ist möglich, die Führungsstücke 9 fest mit den Traktoren 2 zu verbinden. Sollen jedoch die Traktoren 2 um die hintere Lagerwelle 6 geschwenkt werden, so ist dies bei feststehenden Führungsstücken 9 nicht möglich, weil die Walze 4 im Schwenkbereich liegt. Eine Möglichkeit zur Lösung dieses Problems besteht darin, daß entweder die Walze 4 oder die Traktoren 2 von dem anderen Teil in der von ihnen gebildeten Ebene verschoben werden. Das dargestellte Ausführungsbeispiel zeigt eine weitere Möglichkeit, indem die Führungsstücke 9 schwenkbar mit den Traktoren 2 verbunden sind. Die Schwenkachse 11 dient dabei gleichzeitig als Totpunkt für die Totpunktfeder 12.

Werden die Traktoren 2 abgeschwenkt, so gleiten die Führungsstücke 9 über die Oberfläche der Walze 4. Um die Walze 4 dabei nicht zu beschädigen, ist am freien Ende der Führungsstücke 9 eine Walze 13 angeordnet. Anstelle dieser Walze 13 können auch Rollen oder Gleitstücke benutzt werden. Beim Schwenkvorgang der Traktoren wird die Feder 12 gedehnt, bis die Verbindungslinie ihrer Befestigungspunkte die Lagerachse 11 überstrichen hat. Anschließend wird durch die Federkraft 12 das Führungsstück 9 in seine abgeschwenkte stabile Lage geführt und gehalten. Diese stabile Lage ist so gewählt, daß das freie Ende des Führungsstückes 9 durch die Walze 4 nicht mehr behindert wird.

Werden nach Einlegen der Papierbahn 7 die Traktoren 2 wieder zurückgeschwenkt, so befinden sich die Führungsstücke 9 noch in ihrer abgeschwenkten Lage oder, wenn sie wieder in ihre Arbeitslage zurückgeschwenkt werden mußten, um ein Abschwenken der Halteklappen 3 nicht zu behindern, wieder in die stabile Lage zurückgeschwenkt wurden, so stößt das freie Ende der Führungsstücke 9 kurz vor Erreichen der Betriebslage der Traktoren auf einen Anschlag 14 des Verbindungsbleches 22. Diese Situation ist in Fig. 3 gestrichelt angedeutet. Der Verlauf des Anschlages 14 ist so zu wählen, daß die vordere Kante des freien Endes des Führungsstückes 9 im spitzen Winkel auftritt, so daß beim Weiterschwenken der Traktoren 2 das Führungsstück 9 auf der Fläche des Anschlages 14 gleitet bis die Feder 12 ihre Totpunktlage wieder überschritten hat. Durch die Feder 12 wird das Führungsstück 9 federnd gegen die Walze 4 gehalten. Da von der Feder 12 keine großen Kräfte ausgeübt werden müssen, kann sie so bemessen sein, daß das Führungsstück 9 nur leicht an der Walze 4 anliegt.

Im gewählten Beispiel hat das Führungsstück 9 die Gestalt eines Bügels und ist der Breite der Traktoren angepaßt. Es sind aber auch andere Formen denkbar.

Besonders vorteilhaft ist es, wenn das Führungsstück 9 eine leicht gekrümmte Oberfläche hat, über die die Papierbahn 7 gleitet. Die äußerer Papierlage, die unter einer Spannung einläuft, übt so über die gesamte Gleitfläche gleichbleibenden Druck aus, wodurch die inneren Papierlagen keine Möglichkeit haben, eine große Welle zu bilden. Wird dagegen die Oberfläche des Führungsstückes 9 geradlinig ausgebildet, so werden von der Papierbahn auf diese Oberfläche unterschiedliche Spannungen ausgeübt, die am Anfang und Ende der Oberfläche größer sind als im Bereich dazwischen. Dadurch können über der Gleitfläche verteilt viele kleine Wellen in der Papierbahn entstehen, die jedoch die Crimp-Lock-Haftung der einzelnen Papierlagen nicht zerstören können.

## Patentansprüche

1. Transportvorrichtung für Papierbahnen (7) mit zwei Traktoren (2) je Papierbahn (7), die auf zwei zugeordneten Lagerwellen (6, 15) angeordnet und von mindestens einer Lagerwelle (6) antreibbar sind und jeweils eine, Stifte (1, 1a) aufweisende endlose Transportkette mit an ihren Längsseiten verschwenkbaren Halteklappen (3) besitzen, bei der die Papierbahn (7) über die eine Längsseite der zugeordneten Traktoren (2) dem Druckwiderlager (4) zugeführt, um dieses herumgeführt und über die andere Längsseite der zugeordneten Traktoren (2) abgeführt wird und bei der an der, dem Druckwiderlager (4) zugewandten Stirnseite der zugeordneten Traktoren (2) jeweils ein Führungstück (9) angeordnet ist, um das die Papierbahn (7) vor dem Druckwiderlager (4) gekrümmt geführt ist, dadurch gekennzeichnet, daß die Führungsstücke (9) von der Traktorstirnseite durchgehend bis an den Berührungsbereich (23) heranreichen, in welchem die zugeführte Papierbahn (7) das Druckwiderlager (4) berührt, daß die beiden Traktoren (2) mit einer ihrer beiden Lagerwellen um die andere Lagerwelle (6) schwenkbar sind, und daß die Führungsstücke (9) beim Abschwenken der Traktoren (2) über die Oberfläche des Druckwiderlagers (4) in die Abschwenkstellung hinübergeführt werden.

2. Transportvorrichtung nach Anspruch 1, dadurch gekennzeichnet, daß die Traktoren (2) um die Lagerwelle (6) schwenkbar sind, die dem Druckwiderlager (4) entfernt liegt, und daß die vordere Lagerwelle (15) schwenkbar auf der hinteren Lagerwelle (6) angeordnet ist.

3. Transportvorrichtung nach den Ansprüchen 1 oder 2, dadurch gekennzeichnet, daß die Führungsstücke (9) gelenkig auf den zugeordneten Traktoren (2) angeordnet sind und sich mit ihrem vorderen Teil federnd auf dem Druckwiderlager (4) abstützen.

4. Transportvorrichtung nach den Ansprüchen 1 bis 3, dadurch gekennzeichnet, daß die Führungsstücke (9) jeweils ein Gleitelement (13) besitzen, mit dem sie auf dem Druckwiderlager (4) aufliegen.

5. Transportvorrichtung nach Anspruch 4, dadurch gekennzeichnet, daß die Führungsstücke (9) beim Abschwenken der Traktoren (2) durch das Druckwiderlager (4) in eine stabile Lage schwenkbar sind und daß die Führungsstücke (9) in der Lage, in der sie auf dem Druckwiderlager (4) aufliegen, und in der stabilen Lage durch eine Totpunktfeder (12) gehalten sind.

6. Transportvorrichtung nach den Ansprüchen 4 und 5, dadurch gekennzeichnet, daß beim Zurückschwenken der Traktoren (2) die Führungsstücke (9) gegen einen ortsfesten Anschlag (14) der Transportvorrichtung anstoßen und dadurch aus ihrer stabilen Lage zurückschwenkbar sind.

7. Transportvorrichtung nach den Ansprüchen 1 oder 2, dadurch gekennzeichnet, daß die Führungsstücke (9) fest mit dem vorderen Teil der Traktoren (2) verbunden sind und daß beim Abschwenken der Traktoren (2) diese oder das Druckwiderlager (4) derart voneinander weg verschiebbar sind, daß die Führungsstücke (9) übe das Druckwiderlager (4) hinweggleiten.

## Claims

1. A transport device for paper webs (7) comprising two tractors (2) per paper web (7), which are journalled on two associated bearing shafts (6, 15) and can be driven by at least one bearing shaft (6) and have an endless transport chain with pins (1, 1a) and have retaining flaps (3) pivotable at their longitudinal sides, in which the paper web (7) fed via one longitudinal side on the associated tractors (2) to a printing platen (4), is guided around this printing platen and is discharged via the other longitudinal side of the associated tractors (2), and in which at the end face of each of the associated tractors (2) facing the printing platen (4) there is arranged a guiding piece (9) around which the paper web (7) is guided so as to be curved in front of the printing platen (4), characterized in that the guiding pieces (9) extend continuously from the tractor end face as far as the contact area (23) in which the supplied paper web (7) contacts the printing platen (4), in that the two tractors (2) can be turned with one of their two bearing shafts about the axis of the other bearing shaft (6), and in that the guiding pieces (9), upon turning of the tractors (2), are moved to deflected positions by the surface of the printing platen (4).

2. A transport device as claimed in Claim 1, characterized in that the tractors (2) can be turned about the axis of the bearing shaft (6) which is remote from the printing platen (4), and in that the front bearing shaft (15) is arranged so that it can turn about the rear bearing shaft (6).

3. A transport device as claimed in Claim 1 or 2, characterized in that the guiding pieces (9) are pivotable arranged on the associated tractors (2) and bear resiliently on the printing platen (4) with their front parts.

4. A transport device as claimed in Claims 1 to 3, characterized in that the guiding pieces (9) each have a sliding member (13) with which they bear on the printing platen (4).

5. A transport device as claimed in Claim 4, characterized in that the guiding pieces (9), upon turning of the tractors (2) can each be pivoted into a stable position by the printing platen (4). and in that the guiding pieces (9) are held by an over-centre spring (12) in the position in which they bear on the printing platen (4) and in the stable position.

6. A transport device as claimed in Claims 4 and 5, characterized in that, when the tractors (2) are turned back, the guiding pieces (9) abut against a stationary stop (14) of the transport device and can thus be pivoted back from their stable positions.

7. A transport device as claimed in Claims 1 or 2, characterized in that the guiding piece (9) are firmly connected to the front part of the tractors (2) and in that upon turning of the tractors (2) the latter or the printing platen (4) can be moved so as to enlarge their relative distance in such a manner that the guiding pieces (9) slide over the printing platen (4).

## Revendications

1. Dispositif de transport pour des bandes de papier (7) comportant deux organes de traction (2) par bande de papier (7), qui sont disposés sur deux arbres d'appui correspondants (6, 15) et peuvent être entraînés par au moins un arbre d'appui (6) et qui présentent un transporteur à chaîne sans fin présentant des broches (1, 1a) et, des volets de retenue pivotables (3) des côtés longitudinaux, la bande de papier (7) étant amenée du côté longitudinal de l'organe de traction appliqué (2) à la butée d'impression (4), guidée autour de cette dernière et évacuée de l'autre côté longitudinal de l'organe de traction appliqué (2) et une pièce de guidage (9) est prévue à la face avant de chaque organe de traction appliqué (2) opposée à la butée d'impression (4), la bande de papier (7) étant guidée autour de la pièce de guidage (9) de façon courbée, caractérisé en ce que les pièces de guidage (9) s'étendent à partir de la face avant de l'organe de traction jusqu'à la zone de contact (23), dans laquelle la bande de papier amenée (7) est en contact avec la butée d'impression (4), que les deux organes de traction (2) peuvent pivoter par l'un de leurs deux arbres d'appui autour de l'autre arbre (6) et que. lors du pivotement des organes de traction (2). les pièces de guidage (9) sont portées dans la position de pivotement par l'intermédiaire de la surface des butées d'impression (4).

2. Dispositif de transport selon la revendication (1), caractérisé en ce que les organes de traction (2) peuvent pivoter autour de l'arbre d'appui (6), qui est éloigné de la butée d'impression (4) et que l'arbre d'appui avant (15) est prévu à pouvoir pivoter sur l'arbre d'appui arrière (6).

3. Dispositif de transport selon les revendications 1 ou 2, caractérisé en ce que les pièces de guidage (9) sont prévues de façon articulée sur les organes de traction correspondants (2) et que leur partie avant repose de façon élastique sur la butée d'impression (4).

4. Dispositif de transport selon la revendication 1 à 3, caractérisé en ce que les pièces de guidage (9) présentant chaque fois un élément de glissement (13) avec lequel elles reposent sur la butée d'impression (4).

5. Dispositif de transport selon la revendication 4, caractérisé en ce que, lors du pivotement des organes de traction (2), les pièces de guidage peuvent être pivotées par la butée d'impression (4) dans une position stable et que les pièces de guidage (9), dans la position dans laquelle elles reposent sur la butée d'impression (4), sont maintenues dans la position stable par un ressort à point mort (12).

6. Dispositif de transport selon la revendication 4 et 5, caractérisé en ce que, lors du pivotement de retour des organes de traction 2, les pièces de guidage (9) butent contre une butée stationnaire (14) du dispositif de transport de façon à pouvoir pivoter de retour à partir de leur position stable.

7. Dispositif de transport selon la revendication 1 ou 2, caractérisé en ce que les pièces de guidage (9) sont rigidement reliées à la partie avant des organes de traction (2) et que, lors du pivotement des organes de traction (2), ceux-ci ou la butée d'impression 4 peuvent être déplacés, l'un de l'autre, de façon que la pièce de guidage (9) glisse sur la butée d'impression (4).
